# EUROPÄISCHE PATENTSCHRIFT

(11) **EP 0 036 945 B1**
(45) Veröffentlichungstag und Bekanntmachung des Hinweises auf die Patenterteilung: **26.10.1983**
(21) Anmeldenummer: 81101334.1
(22) Anmeldetag: 25.02.1981
(51) Int. Cl.: F04B 21/04, F04B 13/00

(54) **Vorrichtung zum Fördern von fliessfähigen Medien**
Device for delivering fluid materials
Dispositif pour transporter des matériaux fluides

(30) Priorität: 28.03.1980 DE 3012028
(43) Veröffentlichungstag der Anmeldung: 07.10.1981
(73) Patentinhaber: Josef Emmerich Pumpenfabrik GmbH, D-5481 Hönningen-Liers (DE)
(72) Erfinder: Dietrich, Rolf, D-5309 Meckenheim (DE)
(74) Vertreter: Buschhoff, Josef, Dipl.-Ing.

## Beschreibung

Die Erfindung betrifft eine Vorrichtung zum Fördern von fließfähigen Medien, insbesondere von abrasiven Flüssigkeiten, Dickschlämmen, Feststoffsuspensionen od. dgl. mit einer zwischen zwei Sperrventilen in die Förderleitung eingeschalteten Verdrängerpumpe, die das Fördermedium bei ihrem Saughub ansaugt und bei ihrem Druckhub weiterfördert, wobei zwischen der Förderleitung und der Arbeitsseite der Pumpe ein Trennzylinder mit darin axial frei beweglichem Trennkolben angeordnet ist, an dessen einer Stirnseite sich das Fördermedium und an dessen anderer Stirnseite sich ein von der Pumpe beaufschlagtes Arbeitsmedium befindet, wobei der Trennkolben einen etwas kleineren Durchmesser hat als der Trennzylinder und von mindestens einem Federelement entgegen der Druckrichtung der Pumpe belastet und an seinem Umfang gegen das Fördermedium abgedichtet ist.

Beim Fördern von Feststoffsuspensionen und abrasiven Flüssigkeiten besteht die Gefahr der Beschädigung von Pumpenteilen, die mit dem Fördermedium in Berührung kommen. An Stelle von Kolbenpumpen werden deshalb für derartige Fördermedien in erster Linie Membranpumpen eingesetzt. Diese wiederum unterliegen einem hohen Verschleiß, da die Membrane bei der Pumparbeit sehr hoch beansprucht wird. Membranpumpen können auch zum Fördern von Flüssigkeiten nicht verwendet werden, die eine hohe Temperatur aufweisen.

Es ist eine Vorrichtung der eingangs näher erläuterten Art bekannt (GB-A-350817), die als Benzinpumpe verwendet wird und bei der das Arbeitsmedium Luft ist. Bei dieser Pumpe ist der Trennkolben im gleichen Zylinder angeordnet wie der Kolben der Arbeitspumpe, der mit einer kräftigen Feder auf den Trennkolben wirkt, welcher von der gegenüberliegenden Seite von einer schwächeren Feder belastet ist. Damit einerseits kein Benzin austreten und andererseits keine Luft in die Förderleitung gelangen kann, ist der Trennkolben gegen den Zylinder sehr sorgfältig abgedichtet. Diese bekannte Pumpe eignet sich nicht zum Fördern von abrasiven Flüssigkeiten, Dickschlämmen und Feststoffsuspensionen, da Feststoffe zwischen Trennkolben und Zyliriderwandung gelangen können, welche die freie Beweglichkeit des Trennkolbens im Zylinder verhindern. Außerdem unterliegen Zylinder- und Kolbenflächen beim Fördern derartiger Medien einem sehr hohen Verschleiß.

Es ist auch bereits eine Vorrichtung bekannt (DE-A-1 453 576), bei der der Trennkolben im Trennzylinder mit Spiel frei gleiten kann und gegenüber der Wandung des Trennzylinders nicht abgedichtet ist, so daß im Betrieb des Fördermedium am Trennkolben vorbei ins Arbeitsmedium gelangen kann. Um zu vermeiden, daß größere Mengen an Fördermedium ins Arbeitsmedium gelangen, ist zwischen Trennzylinder und Verdrängerpumpe eine lange Rohrleitung und eine Hilfspumpe vorgesehen, die ständig Arbeitsmedium in den Flüssigkeitskolben zwischen Verdrängerpumpe und Trennkolben pumpt.

Bei dieser bekannten Pumpeinrichtung wird zwar das in das Arbeitsmedium eingedrungene Fördermedium von der Verdrängerpumpe mit genügender Sicherheit ferngehalten, es ist aber erforderlich, mindestens die Rohrleitung zwischen Verdrängerpumpe und Trennzylinder aus einem Material herzustellen, das von dem Fördermedium nicht angegriffen werden kann. Außerdem unterliegen Trennzylinder und Trennkolben beim Pumpen von Feststoffsuspensionen einem hohen Verschleiß, da das Fördermedium ständig zwischen Trennkolben und Trennzylinder hindurchströmt und Feststoffteilchen sich in dem Zwischenraum festsetzen können. Auch wenn Dickschlämme gepumpt werden sollen, können Schwierigkeiten auftreten, da diese den Spalt zwischen Trennkolben und Trennzylinder verstopfen und den Trennkolben in seiner freien Beweglichkeit behindern. Ferner funktioniert die bekannte Pumpeinrichtung nur dann, wenn der Trennkolben annähernd das gleiche spezifische Gewicht hat, wie die zu verpumpende Flüssigkeit.

Um Leckverluste in einem Pumpentriebwerk auszugleichen, ist es auch nicht mehr neu, bei einer Dosierpumpe, deren Kolben über eine Hydraulikflüssigkeit von einem Antriebskolben betätigt wird, den Hubweg des Antriebskolbens länger zu machen als den Hubweg des Dosierkolbens und den Druckmittelraum über ein Saugventil an einen Vorratsbehälter anzuschließen, aus dem beim Saughub des Antriebskolbens Druckmittel angesaugt wird, während Druckmittelüberschüsse beim Druckhub durch ein federbelastetes Überdruckventil entweichen können (CH-A-420 863).

Aufgabe der Erfindung ist es, eine sehr einfache und robuste Vorrichtung zum Fördern von fließfähigen Medien der eingangs näher bezeichneten Art zu schaffen, bei der das Fördermedium nicht in das Arbeitsmedium eindringt und die Bewegung des Trennkolbens im Trennzylinder nicht behindert.

Diese Aufgabe wird mit der Erfindung dadurch gelöst, daß der Trennkolben in einem separaten Trennzylinder angeordnet ist, den er in zwei Zylinderräume unterteilt, die in den Endstellungen des Trennkolbens ein kleineres Volumen haben als das von der Pumpe beim Druckhub und Saughub bewegte Arbeitsmedium und daß die Arbeitsseite der Pumpe mit einem Vorratsbehälter in Verbindung steht, der beim Druckhub gegen die Pumpe abgesperrt wird und daß der Trennkolben an seinem Umfang mindestens eine Lippendichtung mit gegen den mit Fördermedium gefüllten Zylinderraum gerichteter, an der Zylinderinnenwand anliegender Dichtlippe trägt, die nicht nur den Trennkolben an seinem Umfang gegen das Fördermedium abdichtet, sondern auch das Arbeitsmedium in Richtung Förderleitung am Trennkolben vorbeiströmen läßt.

Diese Ausgestaltung hat den Vorteil, daß kein Fördermedium in das Arbeitsmedium gelangen kann und sowohl beim Druckhub als auch beim Saughub eine kleine Menge Arbeitsmedium am Trennkolben vorbei in das Fördermedium strömt, welches den Ringspalt und die dort vorhandenen Dichtungen freispült. Diese Wirkung kommt dadurch zustande, daß von der Pumpe beim Druckhub zusätzlich zur Förderkraft noch eine Kraft zur Überwindung des Federdruckes aufgebracht werden muß, so daß ein Druckunterschied im Arbeitsmedium und Fördermedium entsteht, welcher das Arbeitsmedium am Trennkolben vorbeiströmen läßt. Beim Saughub dagegen läßt das Federelement den Trennkolben voreilen, wobei Arbeitsmedium durch den Ringspalt zwischen Trennkolben und Trennzylinder ins Fördermedium übertritt.

Der Trennkolben unterteilt den Trennzylinder in zwei Zylinderräume, die in den Endstellungen des Trennkolbens ein kleineres Volumen haben als das von der Pumpe beim Druckhub und Saughub bewegte Arbeitsmedium. Hierbei steht die Arbeitsseite der Pumpe zweckmäßig mit einem Vorratsbehälter in Verbindung, der beim Druckhub gegen die Pumpe abgesperrt wird. Hierdurch wird erreicht, daß sich der Druck des Arbeitsmediums am Ende des Druckhubes der Pumpe erhöht, wenn der Trennkolben seine eine Endstellung erreicht hat. Infolge der Druckdifferenz zwischen Arbeitsmedium und Fördermedium kann dann eine gewisse Menge des Arbeitsmediums an der Dichtung vorbei in das Fördermedium strömen und die Dichtung und den Umfangsrand des Trennkolbens vom Fördermittel freispülen, so daß eine einwandfreie Abdichtung des Trennkolbens am Trennzylinder gewährleistet ist, wenn die Verdrängerpumpe ihren Saughub beginnt und der Trennkolben wieder Fördermedium ansaugt.

Zwischen dem Vorratsbehälter und der Arbeitsseite der Pumpe ist zweckmäßig ein gegen den Vorratsbehälter vorgespanntes Rückschlagventil und ein gegen die Arbeitsseite der Pumpe vorgespanntes Sperrventil angeordnet, das vom Trennkolben gesteuert wird. Durch diese Ausführung wird erreicht, daß der Zufluß vom Vorratsbehälter gesperrt bleibt, solange die Pumpe ihren Druckhub ausführt und daß das Sperrventil am Ende des Saughubes des Trennkolbens geöffnet wird, das Rückschlagventil sich aber nur dann öffnet, wenn auf der Arbeitsseite der Verdrängerpumpe ein Unterdruck entsteht, der die Kraft der das Rückschlagventil schließenden Feder übersteigt.

Zum Steuern des Sperrventils kann dieses einen Stößel aufweisen, der in den Trennzylinder hineinragt und von dem Trennkolben in der letzten Phase des Saughubes beaufschlagt wird. Hierbei ist es besonders zweckmäßig, wenn die Verschlußstücke von Sperrventil und Rückschlagventil von einer beiden gemeinsamen Ventilfeder auf ihre Sitze gedrückt werden.

Auf der der Verdrängerpumpe zugewandten Stirnseite des Trennkolbens kann eine Feder angeordnet sein, welche den Trennkolben beim Saughub abbremst und den Anschlag des Trennkolbens am Trennzylindergehäuse mildert.

Der Trennzylinder hat zweckmäßig in beiden Zylinderräumen Anschläge, die den Hub des Trennkolbens in beiden Richtungen begrenzen und der eine Zylinderraum des Trennzylinders kann mit einer Rohrleitung an die Förderleitung und der andere Zylinderraum mit einer Rohrleitung an die Arbeitsseite der als Kolbenpumpe ausgebildeten Verdrängerpumpe angeschlossen sein.

Besonders zweckmäßig ist es, wenn die Größe der Durchströmöffnung zwischen Trennzylinder und Trennkolben der Menge des Arbeitsmediums angepaßt ist, die bei jedem Druckhub in das Fördermedium gepreßt werden soll. Eine solche Ausbildung ist dann besonders vorteilhaft, wenn dem Fördermedium bei jedem Pumpenhub ein besonderes Medium in dosierter Menge zugesetzt werden soll. In diesem Falle besteht das Arbeitsmedium aus diesem Zusatzmedium, das vom Vorratsbehälter aus immer wieder nachgefüllt wird. Wenn das Fördermedium zum Beispiel eine Bauxit-Aufschlämmung ist, der Natronlauge beim Pumpvorgang zugesetzt werden soll, kann der Vorratsbehälter die dem Fördermedium zuzusetzende Natronlauge enthalten. In anderen Fällen enthält der Vorratsbehälter eine Spülflüssigkeit oder das Arbeitsmedium, das jede geeignete Hydraulikflüssigkeit, beispielsweise ein Öl oder Wasser sein kann, das auf das Fördermedium keinen schädlichen Einfluß ausübt, wenn es ihm in geringen Mengen beim Fördervorgang zugesetzt wird.

Weitere Merkmale und Vorteile der Erfindung ergeben sich aus der nachfolgenden Beschreibung, in der eine bevorzugte Ausführungsform der Erfindung an einem Beispiel näher erläutert wird. Es zeigt:
Figur 1 eine Pumpvorrichtung nach der Erfindung in einer schematischen Schnittdarstellung und
Figur 2 die Einzelheit II der Fig. 1 in vergrößertem Maßstab, welche die Abdichtung des Trennkolbens am Trennzylinder zeigt.

In den Zeichnungen ist mit 10 eine Pumpvorrichtung zum Fördern von fließfähigen Medien, insbesondere einer abrasiven Flüssigkeit, wie zum Beispiel eines Bauxitschlammes bezeichnet, die im folgenden kurz « Fördermedium " genannt wird und in der Zeichnung mit 11 bezeichnet ist. Das Fördermedium strömt in Richtung des Pfeiles 12 in einer Förderleitung 13, in der sich zwei Sperrventile 14 und 15 befinden, die als Kugelrückschlagventile ausgebildet und in einem Ventilgehäuse 16 untergebracht sind. Zwischen den beiden Sperrventilen 14 und 15 befindet sich ein Rohranschlußstutzen 17, an den eine Rohrleitung 18 angeschlossen ist, die zu einem Trennzylinder führt, der in seiner Gesamtheit mit 19 bezeichnet ist.

Im Trennzylinder19 befindet sich ein in Axialrichtung frei verschiebbarer Trennkolben 20, der den Trennzylinder 19 in einen unteren Zylinderraum 19a und in einem oberen Zylinderraum 19b unterteilt. An den unteren Zylinderraum 19a ist die bereits erwähnte Rohrleitung 18 angeschlossen, die zum Ventilgehäuse 16 der Förderleitung 13 führt. In den oberen Zylinderraum 19b mündet eine Rohrleitung 21, die mit einem Arbeitsmedium 40 gefüllt ist und mit der Arbeitsseite 22, einer Verdrängerpumpe 23 in Verbindung steht, die bei dem dargestellten Ausführungsbeispiel eine Kolbenpumpe ist. Das Pumpengehäuse ist mit 24 bezeichnet und der Pumpenkolben trägt die Bezugsziffer 25. Am Kolben 25 greift die hier nur schematisch angedeutete Kolbenstange 26 an, die von der Kurbelwelle 27 bewegt wird und dem Kolben 25 eine auf- und niedergehende Bewegung erteilt.

Wie aus Fig. hervorgeht, hat der Trennkolben 20 einen in Axialrichtung verdickten Umfangsrand 28, der über die untere Stirnseite 29 des Trennkolbens vorsteht und beim Druckhub an der einen Stirnseite 30 des Trennzylinders anschlägt. Auf der gegenüberliegenden Stirnseite 39 des Trennkolbens ist ein Höcker 31 vorgesehen, der an der oberen Stirnseite 32 des Trennzylinders anschlagen kann und hierdurch den Saughub des Trennzylinders begrenzt.

Man erkennt aus Fig.2, daß der Trennkolben20 einen Durchmesser hat, der etwas kleiner ist als der Durchmesser D des Trennzylinders, so daß zwischen dem Trennzylinder 19 und dem Trennkolben 20 ein Ringspalt 33 verbleibt. Dieser Ringspalt wird durch zwei in Axialrichtung hintereinander angeordnete Lippendichtungen 34 abgedichtet, die in je einer Umfangsnute 35 des Trennkolbens liegen und eine an der Zylinderinnenwand 36 anliegende Dichtlippe 37 haben, die gegen den mit Fördermedium 11 gefüllten Zylinderraum 19a gerichtet ist. Die Ringnute hat eine ganz bestimmte Größe, was weiter unten noch näher erläutert wird.

In der oberen Stirnwand 38 des Trennzylinders 19 befindet sich eine Bohrung 41, durch die der Stößel 42 eines Tellerventiles 43 in die obere Zylinderkammer 19b des Trennzylinders hineinragt. Das Tellerventil 43 befindet sich zusammen mit einem von einer Kugel 44 gebildeten Rückschlagventil in einem Ventilgehäuse 45, das an der oberen Stirnwand 38 des Trennzylinders 19 befestigt ist und zu einer Leitung 46 gehört, die zu einem Vorratsbehälter47 führt, in dem sich Arbeitsmedium oder eine besondere Spülflüssigkeit 48 befindet.

Wie aus Fig. hervorgeht, werden das kugelförmige Verschlußstück des Rückschlagventiles 44 und der Ventilteller des Tellerventiles 43 von einer beiden Ventilen gemeinsamen Ventilfeder 49 auf ihre Sitze gedrückt und geschlossen gehalten. Das Tellerventil 43 wird von seinem Sitz abgehoben, wenn die ringförmige Verdickung 28 des Trennkolbens 20 gegen das in den Zylinderraum 19b hineinragende Ende des Ventilstößels 42 stößt und diesen in Axialrichtung verschiebt, wenn sich der Trennkolben 20 in Fig. 1 nach oben bewegt.

Der Trennkolben 20 wird bei nicht arbeitender Verdrängerpumpe 23 von zwei Federn 50 und 51 etwa in der Mitte des Trennzylinders 19 gehalten, wobei sich die eine Feder 50 im unteren Zylinderraum 19a und die Feder 51 im oberen Zylinderraum 19b des Trennzylinders 19 befindet.

Die Wirkungsweise der Vorrichtung ist folgende :
Wenn der Kolben 25 der Verdrängepumpe 23 von der Pleuelstange 26 in Fig. 1 nach unten bewegt wird und seinen Druckhub ausführt, drückt das in der Leitung 21 befindliche Arbeitsmedium 40 auf die obere Stirnseite 39 des Trennkolbens 19, so daß dieser ebenfalls in Fig. 1 nach unten gedrückt wird und auf das in der Rohrleitung 18 und im Ventilgehäuse 16 befindliche Fördermedium 11 einen Druck ausübt. Bei dieser Druckerhöhung wird das Rückschlagventil 15 im Ventilgehäuse 16 geschlossen gehalten, während sich das Rückschlagventil 14 öffnet und das Fördermedium in Richtung des Pfeiles 12 in der Förderleitung 13 weiterbefördet wird.

Da der Trennkolben 20 unter der Wirkung der Feder 50 steht, muß der in der Leitung 21 vom Kolben 25 der Verdrängerpumpe erzeugte Flüssigkeitsdruck höher sein als der Druck zum Fördern des in der Rohrleitung 18 und der Förderleitung 13 befindlichen Fördermediums, wenn der Trennkolben 20 im Trennzylinder 19 nach unten gedrückt wird. Infolge der Druckdifferenz in den Leitungen 21 und 18 strömt Arbeitsmedium 40 durch den Ringspalt 33 zwischen Trennkolben20 und Trennzylinder19 an den Dichtlippen37 vorbei ins Fördermedium und spült hierdurch die Dichtungen34 frei. Der gleiche Effekt tritt auch dann ein, wenn der Trennkolben 20 an der Stirnwand 30 des Trennzylinders 19 anschlägt, bevor der Kolben 25 der Verdrängerpumpe 23 seinen unteren Totpunkt erreicht, wenn also die Zylinderräume 19a und 19b in den Endstellungen des Trennkolbens 20 ein kleineres Volumen haben als das von der Pumpe 23 beim Druckhub und Saughub verdrängte Arbeitsmedium.

Wenn dann der Kolben 25 seinen unteren Totpunkt erreicht hat, und die Kolbenpumpe 23 ihren Saughub beginnt, wird durch den in der Leitung 21 entstehenden Unterdruck der Trennkolben 20 nach oben mitgenommen, der seinerseits in der Leitung 18 und in dem Ventilgehäuse 16 einen Unterdruck erzeugt, wodurch das Rückschlagventil 14 geschlossen und das Rückschlagventil 15 in der Förderleitung 13 geöffnet und Fördermedium aus der Förderleitung 13 angesaugt wird.

Bevor der Trennkolben 20 an der oberen Stirnwand 32 des Trennzylinders 19 zur Anlage kommt, stößt der äußere Ringwulst 28 am Trennkolben 20 gegen den Stößel 42 des Teller-Ventiles 43 und hebt dieses von seinem Sitz ab. Da der Trennkolben 20 von der Feder 51 bei seiner Aufwährtsbewegung abgebremst wird, der Kolben 25 der Verdrängerpumpe 23 seinen Saughub aber fortsetzt, nachdem der Trennkolben 20 an der oberen Stirnwand 32 des Trennzylinders 19 angeschlagen ist, entsteht in der Leitung 21 ein Unterdruck. Da die Dichtlippen 37 der Lippendichtungen 34 gegen den mit Fördermedium 11 gefüllten unteren Zylinderraum 19a gerichtet sind, werden die Dichtlippen 37 vom Fördermedium 11 fest gegen die Innenwandung 36 des Trennzylinders gedrückt. Durch den gleichzeitig im Inneren des Ventilgehäuses 45 wirksam werdenden Unterdruck wird das Rückschlagventil 44 von seinem Sitz abgehoben, so daß die im Vorratsbehälter 47 befindliche Flüssigkeit 48 durch das Ventilgehäuse 45 in den Zylinderraum 19b strömen kann und das Arbeitsmedium 40 ergänzt, während der Kolben 25 der Verdrängerpumpe 23 seinen Saughub fortsetzt. Der Zylinderraum 19b und die Leitung 21 sind dann wieder vollständig mit Flüssigkeit gefüllt, wenn der Kolben 25 seinen oberen Totpunkt erreicht.

Man erkennt, daß die Pumpvorrichtung nach der Erfindung zugleich als Dosiervorrichtung verwendet werden kann, mit der eine in dem Vorratsbehälter 47 befindliche Flüssigkeit 48 dem Fördermedium 11 in dosierter Menge zugemischt werden kann, wobei die Kraft der Feder 50, die Zylinderräume 19a und 19b und die Breite des Ringspaltes 33 so aufeinander abgestimmt werden können, daß mit jedem Saughub eine ganz bestimmte Menge der Flüssigkeit 48 in die Leitung 21 gelangt und beim Druckhub an den Lippendichtungen 34 vorbei in das Fördermedium 11 gedrückt wird. Hierbei kann die Zusatzflüssigkeit 48 die gleiche Flüssigkeit sein wie das Arbeitsmedium 40, es ist aber auch möglich, eine Zusatzflüssigkeit zu verwenden, die von der Arbeitsflüssigkeit verschieden ist, da bei der dargestellten, für die Erfindung nicht unwesentlichen Anordnung der Einspritzöffnung für die Zusatzflüssigkeit in der oberen Stirnwand 38 des Trennzylinders 19 eine Mischung zwischen der in der Leitung 21 befindlichen Arbeitsflüssigkeit und der in den oberen Zylinderraum 19b eingespritzten Zusatzflüssigkeit kaum eintritt.

Die Erfindung ist zum Fördern von fließfähigen Stoffen, insbesondere von aggressiven und abrasiven Schlämmen, wie Bauxitsuspensionen oder Kohleaufschlämmungen gewerblich anwenbar. Als Arbeitsmedium kann eine Hydraulikflüssigkeit, zum Beispiel ein Mineralöl, aber auch Wasser, Natronlauge oder eine andere Zusatzflüssigkeit dienen, die in das Fördermedium eingespritzt werden soll und aus dem Zusatzbehälter 48 ergänzt werden kann.

Die Erfindung ist nicht auf das Ausführungsbeispiel beschränkt. Beispielsweise ist es auch möglich, zum Einspritzen der Zusatzflüssigkeit auch andere ausgebildete und gesteuerte Ventile zu verwenden, ohne daß hierdurch der Rahmen der Erfindung überschritten wird.

## Patentansprüche

1. Vorrichtung zum Fördern von fließfähigen Medien, insbesondere von abrasiven Flüssigkeiten, Dickschlämmen, Feststoffsuspensionen od. dgl. mit einer zwischen zwei Sperrventilen (14, 15) in die Förderleitung (13) eingeschalteten Verdrängerpumpe (23), die das Fördermedium (11) bei ihrem Saughub ansaugt und bei ihrem Druckhub weiterfördert, wobei zwischen der Förderleitung (13) und der Arbeitsseite (22) der Pumpe (23) ein Trennzylinder (19) mit darin axial frei beweglichem Trennkolben (20) angeordnet ist, an dessen einer Stirnseite (29) sich das Fördermedium (11) und an dessen anderer Stirnseite (39) sich ein von der Pumpe (23) beaufschlagtes Arbeitsmedium (40) befindet, wobei der Trennkolben (20) einen etwas kleineren Durchmesser (d) hat als der Trennzylinder (19) und von mindestens einem Federelement (50) entgegen der Druckrichtung der Pumpe (23) belastet und an seinem Umfang gegen das Fördermedium (11) abgedichtet ist, dadurch gekennzeichnet, daß der Trennkolben (20) in einem separaten Trennzylinder (19) angeordnet ist, den er in zwei Zylinderräume (19a, 19b) unterteilt, die in den Endstellungen des Trennkolbens (20) ein kleineres Volumen haben als das von der Pumpe (23) beim Druckhub und Saughub bewegte Arbeitsmedium (40) und daß die Arbeitsseite (22) der Pumpe (23) mit einem Vorratsbehälter (47) in Verbindung steht, der beim Druckhub gegen die Pumpe (23) abgesperrt wird und daß der Trennkolben (20) an seinem Umfang mindestens eine Lippendichtung (34) mit gegen den mit Fördermedium gefüllten Zylinderraum (19a) gerichteter, an der Zylinderinnenwand (36) anliegender Dichtlippe (37) trägt, die nicht nur den Trennkolben (20) -an seinem Umfang gegen das Fördermedium (11) abdichtet, sondern auch das Arbeitsmedium (40) in Richtung Förderleitung (13) am Trennkolben (20) vorbeiströmen läßt.

2. Vorrichtung nach Anspruch 1, dadurch gekennzeichnet, daß zwischen dem Vorratsbehälter (47) und der Arbeitsseite (22) der Pumpe (23) ein gegen den Vorratsbehälter (47) vorgespanntes Rückschlagventil (44) und ein gegen die Arbeitsseite (22) der Pumpe (23) vorgespanntes Sperrventil (43) angeordnet ist und daß das Sperrventil (43) vom Trennkolben (20) gesteuert wird.

3. Vorrichtung nach Anspruch 2, dadurch gekennzeichnet, daß das Sperrventil (43) eine Stößel (42) aufweist, der in den Trennzylinder (19) hineinragt und von dem Trennkolben (20) in der letzten Phase des Saughubes beaufschlagt wird.

4. Vorrichtung nach Anspruch 2, dadurch gekennzeichnet, daß die Verschlußstücke von Sperrventil (43) und Rückschlagventil (44) von einer beiden gemeinsamen Ventilfeder (49) auf ihre Sitze gedrückt werden.

5. Vorrichtung nach Anspruch 1, dadurch gekennzeichnet, daß auf der der Verdrängerpumpe (23) zugewandten Stirnseite (39) des Trennkolbens (20) eine Feder (51) angeordnet ist, welche den Trennkolben (20) beim Saughub abbremst.

6. Vorrichtung nach Anspruch 1, dadurch gekennzeichnet, daß die Größe der Durchströmöffnung (33) zwischen Trennzylinder (19) und Trennkolben (20) der Menge des Mediums (40, 48) angepaßt ist, die bei jedem Druckhub in das Fördermedium (11) gepreßt werden soll.

7. Vorrichtung nach Anspruch 1, dadurch gekennzeichnet, daß der Vorratsbehälter (47) eine dem Fördermedium (40) zuzusetzende Flüssigkeit (48) oder eine besondere Spülflüssigkeit enthält.

## Claims

1. Apparatus for the conveying of fluid media, more particularly of abrasive liquids, thick sludges, suspensions of solid substances, or the like, with a displacement pump (23) which is interposed between two shutoff valves (14, 15) in the conveying conduit (13) and which sucks in the conveyed medium (11) at its suction stroke and delivers it onwards at its compression stroke, and between the conveying conduit (13) and the working side (22) of the pump (23) there is arranged a separating cylinder (19) with a separating piston (20) capable of moving freely axially therein, and at one face (29) of the said piston the conveyed medium (11) is present and at the other face (39) a working medium (40) acted upon by the pump (23), the separating piston (20) having a somewhat smaller diameter (d) than the separating cylinder (19) and being preloaded by at least one spring element (50) in the direction opposite to the compression direction of the pump (23) and being sealed circumferentially against the conveyed medium (11), characterised in that the separating piston (20) is arranged in a separate separating cylinder (19) which it divides into two cylinder chambers (19a, 19b) which in the end positions of the separating piston (20) have a smaller volume than the working medium (40) moved by the pump (23) at the compression stroke and'suction stroke, and that the working side (22) of the pump (23) is connected with a storage container (47) which is closed off from the pump (23) at the compression stroke, and that the separating piston (20) has at its circumference at least one lip-type sealing element (34) having a sealing lip (37) which is directed towards the cylinder chamber (19a) filled with the medium being conveyed and which abuts on the inner wall surface (36) of the cylinder, and which not only seals the separating piston (20) at its circumference relatively to the medium (11) conveyed but also allows the working medium (40) to flow past the separating piston (20) towards the conveying conduit (13).

2. Apparatus according to claim 1, characterised in that between the storage container (47) and the working side (22) of the pump (23) there are arranged a non-return valve (44) preloaded towards the storage container (47) and a shutoff valve (43) preloaded towards the working side (22) of the pump (23), and that the shutoff valve (43) is controlled by the separating piston (20).

3. Apparatus according to claim 2, characterised in that the shutoff valve (43) has a stem (42) which projects into the separating cylinder (19) and is acted upon by the separating piston (20) in the last phase of the suction stroke.

4. Apparatus according to claim 2, characterised in that the closure members of the shutoff valve (43) and the non-return valve (44) are pressed against their seats by a valve spring (49) common to both valves.

5. Apparatus according to claim 1, characterised in that on that side (39) of the separating piston (20) which is directed towards the displacement pump (23) there is situated a spring (51) which brakes the separating piston (20) at the suction stroke.

6. Apparatus according to claim 1, characterised in that the size of the throughflow aperture (33) between the separating cylinder (19) and the separating piston (20) is adapted to the quantity of medium (40, 48) which is to be forced into the conveyed medium (11) at each compression stroke.

7. Apparatus according to claim 1, characterised in that the storage container (47) contains a liquid (48) which is to be added to the medium (40) to be conveyed, or contains a special rinsing or scavening liquid.

## Revendications

1. Dispositif pour transporter des matières susceptibles de s'écouler dans une canalisation, notamment des liquides abrasifs, boues épaisses, suspensions de particules solides, ou corps analogues ; ce dispositif comportant une pompe volumétrique (23) raccordée à la canalisation de transport (13), entre deux clapets antiretour (14, 15), pour aspirer la matière fluide à transporter (11) à chacun de ses mouvements d'aspiration, en refoulant la matière fluide (11) vers l'aval à chacun de ses mouvements de refoulement ; un cylindre de séparation (19), disposé entre la canalisation de transport (13) et le côté actif (22) de la pompe (23) contenant un piston de séparation (20) qui peut coulisser librement dans le cylindre, suivant l'axe de celui-ci ; une face (29) du piston étant au contact de la matière fluide à transporter (11), et l'autre face (39) du piston au contact d'un fluide d'actionnement (40) déplacé par la pompe (23) ; le piston de séparation (20) présentant un diamètre légèrement plus faible que le diamètre du cylindre de séparation (19), et se trouvant soumis à l'effet d'au moins un ressort (50), qui agit sur le piston à l'encontre de la pression de la pompe (23) ; le piston comportant en outre un joint périphérique d'étanchéité, qui s'oppose au passage de la matière fluide à transporter (11) ; le dispositif étant caractérisé en ce que le piston de séparation (20) est monté dans un cylindre de séparation (19) disposé à part, et divisé en deux chambres (19a, 19b) ayant chacune, dans les positions extrêmes du piston de séparation (20), une cylindrée inférieure au volume de fluide d'actionnement (40) déplacé par chaque mouvement d'aspiration et de refoulement de la pompe (23) ; et en ce que le côté actif (22) de la pompe (23) est relié à un réservoir (47), qui se trouve isolé de la pompe (23) à chaque mouvement de refoulement de celle-ci ; le piston de séparation (20) comportant en périphérie au moins un joint à lèvres (34) ayant une lèvre d'étanchéité (37), en appui contre la face interne (36) de la paroi latérale du cylindre de séparation (19), et dirigée vers la chambre cylindrique contenant la matière fluide à transporter ; et cette lèvre d'étanchéité (37), non seulement assurant l'étanchéité périphérique du piston de séparation (20) vis-à-vis de la matière à transporter (11), mais permettant en outre au fluide d'actionnement (40) de franchir la périphérie du piston (20), en direction de la canalisation de tansport (13).

2. Dispositif conforme à la revendication 1, caractérisé en ce qu'il comporte, entre le réservoir (47) et le côté actif (22) de la pompe (23) une soupape anti-retour (44) sollicitée à la fermeture par un ressort agissant à l'encontre du réservoir (47) ; et une soupape anti-retour (43) sollicitée à la fermeture par un ressort agissant à l'encontre du côté actif (22) de la pompe (23), et actionnée à l'ouverture par le piston de séparation (20).

3. Dispositif conforme à la revendication 2, caractérisé en ce que la soupape anti-retour (43) comporte un poussoir (42) en saillie dans le cylindre de séparation (19), pour être poussé par le piston de séparation (20) dans la dernière phase de sa course d'aspiration.

4. Dispositif conforme à la revendication 2, caractérisé en ce que les organes d'obturation des soupapes anti-retour (43) et (44) sont mis en appui sur leurs sièges par un ressort de rappel (49) commun à ces deux organes.

5. Dispositif conforme à la revendication 1, caractérisé en ce qu'il comporte un ressort (51) monté sur la face (39) du piston de séparation (20) située du côté de la pompe volumétrique d'actionnement (23), pour freiner le mouvement d'aspiration du piston de séparation (20).

6. Dispositif conforme à la revendication 1, caractérisé en ce que l'importance du passage annulaire (33) ménagé entre le cylindre de séparation (19) et le piston de séparation (20) est déterminée en fonction de la quantité de liquide (40, 48) prévue pour être diffusée sous pression dans la matière fluide à transporter (11), à chaque mouvement de refoulement de la pompe (23).

7. Dispositif conforme à la revendication 1, caractérisé en ce que le réservoir (47) contient un liquide (48) destiné à être ajouté au corps fluide à transporter (11), ou un liquide de lavage spécial.
